# EUROPÄISCHE PATENTSCHRIFT

(11) **EP 3 379 972 B1**
(45) Veröffentlichungstag und Bekanntmachung des Hinweises auf die Patenterteilung: **15.01.2020**
(21) Anmeldenummer: 16763198.5
(22) Anmeldetag: 07.09.2016
(51) Int. Cl.: A46D 1/08, A46D 3/04

(54) **VORRICHTUNG ZUM HERSTELLEN VON BORSTENFELDERN FÜR BÜRSTEN, BAUREIHE DERARTIGER VORRICHTUNGEN UND VERFAHREN ZUR HERSTELLUNG DERARTIGER VORRICHTUNGEN**
DEVICE FOR PRODUCING SETS OF BRISTLES FOR BRUSHES, SERIES OF DEVICES OF THIS TYPE AND METHOD FOR PRODUCING DEVICES OF THIS TYPE
DISPOSITIF DE PRODUCTION DE ZONES DE POILS DE BROSSES, GAMME DE FABRICATION DE TELS DISPOSITIFS ET PROCÉDÉ DE FABRICATION DE TELS DISPOSITIFS

(30) Priorität: 23.11.2015 DE 102015015030
(43) Veröffentlichungstag der Anmeldung: 03.10.2018
(73) Patentinhaber: Zahoransky AG, 79674 Todtnau (DE)
(72) Erfinder: KUMPF, Ingo, 79674 Todtnau-Schlechtnau (DE); PASTORE, Saverio, 79650 Schopfheim (DE)
(74) Vertreter: Mertzlufft-Paufler, Cornelius
(86) Internationale Anmeldenummer: PCT/EP2016/001508
(87) Internationale Veröffentlichungsnummer: WO 2017/088940

(56) Entgegenhaltungen:
- EP-A2- 2 803 294
- DE-A1-102009 013 723
- DE-A1-102010 015 118
- DE-A1-102010 035 667

## Beschreibung

Die Erfindung betrifft eine Vorrichtung zum Herstellen von Borstenfeldern für Bürsten, insbesondere Zahnbürsten, mit einer Transportvorrichtung zum Transportieren von Borstenbündeln durch wenigstens eine Hohlleitung der Transportvorrichtung mittels eines Gas- oder Luftstromes in Lochungen einer Bündelhalteplatte.

Ferner betrifft die Erfindung auch eine Baureihe von Vorrichtungen zum Herstellen von Borstenfeldern für Bürsten, insbesondere Zahnbürsten, umfassend wenigstens zwei solcher Vorrichtungen sowie ein Verfahren zur Herstellung einer Vorrichtung der eingangs definierten Art.

Vorrichtungen der eingangs genannten Art sind in unterschiedlichen Ausführungsformen aus der Praxis und auch aus dem druckschriftlichen Stand der Technik, z.B. der Druckschrift DE 10 2010 015 118 A1 sowie EP 2 803 294 A2, vorbekannt. Bei diesen Vorrichtungen werden Borstenbündel über Hohlleitungen in eine Bündelhalteplatte transportiert. Die auch als Filamentbündel bezeichneten Borstenbündel werden anschließend zum Beispiel mit einer thermoplastischen Trägerplatte verschmolzen und/oder zur Bildung eines Bürstenkopfes mit Kunststoffmaterial umspritzt. Die einzelnen Borstenbündel haben dabei in der Regel einen runden Querschnitt. Bei Zahnbürsten sind heutzutage jedoch auch komplexere Borstenfeldgeometrien gewünscht, bei denen zumindest einzelne Borstenbündel einen nicht-kreisförmigen Querschnitt aufweisen, der beispielsweise rechteckig oder dreieckig sein kann. Um Borstenbündel mit einer von einer Kreisform abweichenden Querschnittsgeometrie zuführen zu können, ist es beispielsweise bekannt, sogenannte Geometrieschläuche als Hohlleitungen einzusetzen, die meist in einer ovalen Form zum Einsatz kommen. Diese Geometrieschläuche haben jedoch den Nachteil, dass sie nur in einer begrenzten Anzahl von einfachen Querschnittsgeometrien verfügbar und zudem vergleichsweise aufwändig und teuer in der Herstellung und Anschaffung sind.

Aufgabe der Erfindung ist es, eine Vorrichtung, eine Baureihe und ein Verfahren zur Herstellung einer Vorrichtung oder Baureihe der eingangs genannten Art zu schaffen, die eine einfachere, kostengünstigere und variantenreiche Herstellung und Gestaltung derartiger Vorrichtungen und Baureihen erlauben.

Erfindungsgemäß wird diese Aufgabe mit einer Vorrichtung gemäß Anspruch 1 gelöst. Erfindungsgemäß wird eine Vorrichtung zur Herstellung von Borstenfeldern für Bürsten, insbesondere Zahnbürsten, mit einer Transportvorrichtung zum Transportieren von Borstenbündeln durch wenigstens eine Hohlleitung der Transportvorrichtung mittels eines Gas- oder Luftstromes in Lochungen einer Bündelhalteplatte, wobei die Transportvorrichtung ein Führungselement umfasst, dass an einer Befestigungsschnittstelle zwischen einem Abgabeende der wenigstens einen Hohlleitung und der Bündelhalteplatte installiert ist und in dem wenigstens ein durchgehender Führungskanal ausgebildet ist, der mit einem Eintrittsende mit dem Abgabeende der wenigstens einen Hohlleitung verbindbar oder verbunden ist und mit einem Austrittsende in eine Lochung einer zur Bestückung bereitgehaltenen Bündelhalteplatte mündet, wobei das Führungselement und der wenigstens eine durchgehende Führungskanal mittels eines generativen Fertigungsverfahrens hergestellt sind, und wobei sich eine Querschnittsfläche des zumindest einen Führungskanals vom Eintrittsende bis zum Austrittsende verkleinert, vorgeschlagen.

Die Verwendung eines generativen Fertigungsverfahrens zur Herstellung des Führungselements und des wenigstens einen durchgehenden Führungskanals, durch den Borstenbündel Bündelhalteplatten zuführbar sind, ermöglicht eine effiziente und kostengünstige Herstellung von Führungselementen mit Führungskanälen unterschiedlichster Verläufe und unterschiedlichster Querschnittsgeometrien. Auch komplexe Geometrien des wenigstens einen Führungskanals im Inneren des Führungselements können mit Hilfe eines generativen Fertigungsverfahrens im Vergleich zu herkömmlichen Fertigungsverfahren, wie beispielsweise Gießen oder Spritzgießen, bei denen in der Regel aufwändige Formen und/oder Kerne benötigt werden, mit geringerem Aufwand und damit günstiger hergestellt werden. Zudem erhöht sich die Flexibilität hinsichtlich der Querschnittsgeometrie des wenigstens einen Führungskanals im Inneren des Führungselements, da mit einem generativen Fertigungsverfahren unterschiedlichste Geometrien vergleichsweise einfach hergestellt werden können und generative Fertigungsverfahren nicht den Beschränkungen hinsichtlich der Werkstückgeometrie unterworfen sind, wie dies bei konventionellen Fertigungsverfahren wie Guß- oder Spritzgußtechniken der Fall sein kann.

Das Führungselement kann mittels eines generativen Fertigungsverfahrens hergestellter Ansaugblock sein. Der wenigstens eine Führungskanal im Inneren des Führungselements kann eine umfangsseitig geschlossene Innenwandung aufweisen, so dass die Borstenbündel zuverlässig mittels eines an das Ansaugblock ausgebildete Führungselement angelegten Unterdrucks durch die an das Führungselement angeschlossene wenigstens eine Hohlleitung und den wenigstens einen Führungskanal gefördert, insbesondere gesaugt werden kann.

Vorteilhafterweise kann der wenigstens eine Führungskanal ein bei der Herstellung des Führungselements mittels eines generativen Fertigungsverfahrens im Material des Führungselements ausgebildeter und, vorzugsweise über seine gesamte Länge, innerhalb des Führungselements verlaufende Führungskanal ist. Auf diese Weise können also das Führungselement und der wenigstens eine Führungskanal des Führungselements in einem einzigen Fertigungsschritt hergestellt werden.

Das generative Fertigungsverfahren, mittels dessen das Führungselement und der wenigstens eine Führungskanal erhältlich sind, kann ein 3D-Druckverfahren sein.

Als 3D-Druckverfahren sind beispielsweise sogenannte Pulverbettverfahren, Freiraumverfahren oder Flüssigmaterialverfahren geläufig.

Als Pulverbettverfahren können selektives Laserschmelzen, selektives Lasersintern, selective heat sintering, binder jetting oder Elektronenstrahlschmelzen zur Herstellung des Führungselements und des wenigstens einen Führungskanals der erfindungsgemäßen Vorrichtung angewandt werden.

Unter den Freiraumverfahren sind fused deposition modeling, laminated object modeling, Auftragsschweißen, cladding, wax deposition modeling, contour crafting, Kaltgasspritzen oder auch Elektronenstrahlschmelzen bekannt.

Als Flüssigmaterialverfahren können Stereolithografie, digital light processing oder liquid composite moulding zum Einsatz kommen, um das Führungselement und den wenigstens einen Führungskanal herzustellen.

Dabei kann das Führungselement aus Kunststoff, aus einem keramischen Werkstoff oder aus Metall bestehen.

Für die Zuführung von Borstenbündeln mit unterschiedlicher Querschnittsgeometrie kann es zweckmäßig sein, wenn eine Innenkontur der wenigstens einen Hohlleitung im Verlauf bis zu dem Abgabeende der Hohlleitung, an der das transportierte Borstenbündel von der Hohlleitung an den Führungskanal des Führungselements übergeben wird, eine Konturänderung hin zu einer Borstenfeld gewünschten Bündel-Kontur aufweist.

Selbstverständlich ist es auch möglich, dass eine Innenkontur des wenigstens einen Führungskanals in dem Führungselement im Verlauf von seinem Eintrittsende zu seinem Austrittsende eine Konturänderung hin zu einer im Borstenfeld gewünschten Bündel-Kontur aufweist.

Bei diesen Ausführungsformen der erfindungsgemäßen Vorrichtung kann die Konturierung des Borstenbündels während des Transports in der Hohlleitung und/oder im Führungskanal erfolgen. Somit sind keine zusätzlichen Vorrichtungen zur Umformung der transportierten und der Bündelhalteplatte zugeführten Borstenbündel und kein mit solchen Vorrichtungen zusätzlich benötigter Platzbedarf erforderlich.

Bei einer Ausführungsform der erfindungsgemäßen Vorrichtung, dessen Führungselement in besonderem Maße von den Möglichkeiten, die mit der Verwendung von generativen Fertigungsverfahren verbunden sind, profitiert, ist vorgesehen, dass das Führungselement wenigstens ein Führungskanal mit zwei oder drei oder mehr Eintrittsenden und ein Eintrittskanalabschnitten aufweist, die sich zu einem Austrittskanalabschnitt vereinigen und in ein Austrittsende des wenigstens einen Führungskanals münden. Bei dieser Ausführungsform der erfindungsgemäßen Vor-richtung wird die Zufuhr von über zwei oder drei oder mehr Hohlleitungen zu dem Führungselement transportierter Borstenbündel in eine Lochung der Bündelhalteplatte möglich.

Um die wenigstens eine Hohlleitung der Transportvorrichtung zuverlässig an den wenigstens einen Führungskanal des Führungselements anschließen zu können, kann vorgesehen sein, dass in dem Führungselement benachbart zu dem Eintrittsende des wenigstens einen Führungskanals eine Einstecköffnung zur Aufnahme der wenigstens einen Hohlleitung ausgebildet ist, in die das Abgabeende der wenigstens einen Hohlleitung einsteckbar oder eingesteckt ist, vorzugsweise kann dabei ein Innendurchmesser des wenigstens einen Führungskanals einem Innendurchmesser der wenigstens einen Hohlleitung entsprechen, um einen störungs- und unterbrechungsfreien Übergang durch die Hohlleitung transportierter Borstenbündel in den Führungskanal des Führungselements zu ermöglichen.

Besonders zweckmäßig kann es sein, wenn an einer Eintrittsöffnung an dem Eintrittsende des wenigstens einen Führungskanals eine Eintrittsphase ausgebildet ist, die einen Eintritt von zugeführten Borstenbündeln aus der an dem wenigstens einen Führungskanal angeschlossenen Hohlleitung durch die Eintrittsöffnung in das Eintrittsende des Führungskanals erleichtert.

Die wenigstens eine Hohlleitung kann, insbesondere an ihrem Abgabeende einen runden oder kreisrunden Querschnitt aufweisen. Die Verwendung von Hohlleitungen mit einem konturierten Querschnitt, insbesondere einem mehreckigen Querschnitt, ist aber auch möglich. Vorzugsweise kann eine, beispielsweise die bereits zuvor erwähnte, Eintrittsöffnung des wenigstens einen Führungskanals und/oder zumindest ein Eintrittskanalabschnitt des wenigstens einen Führungskanals einen zu dem Querschnitt der Hohlleitung korrespondierenden, also passenden Querschnitt aufweisen. Dies kann einen störungsarmen oder gar störungsfreien Übergang transportierter Borstenbündel von der Hohlleitung in den mit der Hohlleitung verbundenen Führungskanal des Führungselements begünstigen.

Die wenigstens eine Hohlleitung kann ein Schlauch, vorzugsweise aus flexiblem Material, oder auch eine Rohrverbindung, vorzugsweise aus Kunststoff oder Metall, insbesondere aus Stahl oder Edelstahl, sein. Die Verwendung von flexiblen Schläuchen als Hohlleitungen, insbesondere solchen aus Kunststoff, kann einen konstruktiv einfachen und kostengünstigen Aufbau der Vorrichtung begünstigen.

Die Verwendung von Hohlleitungen aus Rohrverbindungen, insbesondere aus Metall, wie Stahl oder Edelstahl, können im Vergleich zu Hohlleitungen aus Kunststoff bei gleicher oder geringerer Wandstärke einem höheren Betriebsdruck beim Bündeltransport mittels eines Gas- oder Luftstromes standhalten. Aufgrund einer geringeren Materialstärke derartiger Hohlleitungen kann somit ihr Außendurchmesser geringer dimensioniert sein, so dass die Hohlleitungen endseitig näher aneinander angeordnet und das Führungselement, an das die Abgabeenden der Hohlleitungen, bei Verwendung mehrerer Hohlleitungen, angeschlossen werden, näher aneinander angeordnet werden können. Insbesondere bei der Verwendung von vielen Hohlleitungen kann dies die erforderliche Größe des Führungselements verringern.

Um den Übergang der durch das Führungselement transportierten Borstenbündel in die Lochungen der Bündelhalteplatte zu erleichtern, kann vorgesehen sein, dass die Lochungen der Bündelhalteplatte zur Aufnahme eines in einer Hohlleitung und/oder des Führungskanal umgeformten Borstenbündels jeweils entsprechend der gewünschten Bündel-Kontur konturiert sind. Die durch den wenigstens einen Führungskanal transportierten Borstenbündel lassen sich der Bündelhalteplatte besonders einfach zuführen, wenn dem Führungselement in Bestückungsposition der Bündelhalteplatte zugewandte Ränder der Lochungen der Bündelhalteplatte angefast sind.

Bezüglich der Bündelhalteplatte sei erwähnt, dass diese eine Kassette zum Einlegen in eine Form eines Spritzgießwerkzeugs, ein Trägerplättchen oder eine sogenannte Seal-Platte sein kann. Ein derartiges Trägerplättchen oder eine Seal-Platte ist eine Bündelhalteplatte, die in einen Kopf einer Bürste, insbesondere einer Zahnbürste eingelegt und mit der Bürste verbunden werden kann.

Um eine Verbindung der wenigstens einen Hohlleitung mit dem Führungselement insbesondere während des Betriebs der erfindungsgemäßen Vorrichtung zu sichern und ein Lösen der Verbindung zwischen dem wenigstens einen Führungskanal und der wenigstens einen Hohlleitung zu vermeiden, kann es zweckmäßig sein, wenn die Vorrichtung einen Halter für die wenigstens eine Hohlleitung der Transportvorrichtung aufweist. Dieser Halter kann mittels wenigstens eines Stützelements an dem Führungselement angeordnet sein. Der Halter kann als Halteplatte mit Halteöffnungen für die wenigstens eine Hohlleitung ausgebildet sein, die hinsichtlich ihrer Anzahl und Geometrie der Anzahl und Geometrie der zu haltenden Hohlleitungen entsprechend gestaltet sind.

Die Vorrichtung kann einen Borstenvorrat und eine Entnahmevorrichtung zum Entnehmen einzelner Borstenbündel aus dem Borstenvorrat aufweisen. Zudem kann eine Übergabevorrichtung zur Übergabe entnommener Borstenbündel an die Transportvorrichtung an der erfindungsgemäßen Vorrichtung vorgesehen sein.

Eine besonders effiziente Bestückung der Bündelhalteplatte mit zugeführten Borstenbündeln ist möglich, wenn die Transportvorrichtung eine mit der Anzahl der Lochungen der Bündelplatte übereinstimmende Anzahl von Hohlleitungen aufweist. Zweckmäßig kann es auch sein, wenn das Führungselement eine mit der Anzahl der Lochungen der Bündelhalteplatte übereinstimmende Anzahl von Austrittsenden von Führungskanälen, insbesondere eine mit der Anzahl der Lochungen der Bündelhalteplatte übereinstimmende Anzahl von Führungskanälen aufweist. Auf diese Weise ist es möglich, sämtliche Lochungen der Bündelhalteplatte mit Hilfe der erfindungsgemäßen Vorrichtung gleichzeitig mit durch die Hohlleitungen und die Führungskanäle des Führungselements transportierten Borstenbündeln zu bestücken.

Die zuvor definierte Aufgabe wird auch mit einer Baureihe von Vorrichtungen zum Herstellen von Borstenfeldern für Bürsten gemäß dem Anspruch 16 gelöst. Zur Lösung der Aufgabe wird somit eine Baureihe von Vorrichtungen zum Herstellen von Borstenfeldern für Bürsten, insbesondere Zahnbürsten, umfassend wenigstens zwei Vorrichtungen nach einem der Ansprüche 1 bis 15 vorgeschlagen, wobei die Führungselemente der wenigstens zwei Vorrichtungen hinsichtlich ihrer Gestaltung, insbesondere hinsichtlich der Anzahl ihrer Führungskanäle und/oder des Verlaufs ihrer Führungskanäle und/oder der Querschnittsgeometrie ihrer Führungskanäle, unterschiedlich ausgebildet sind, während Befestigungsschnittstellen der wenigstens zwei Vorrichtungen, an denen die Führungselemente in Gebrauchsstellung installiert sind, identisch zueinander ausgebildet sind.

Bei einer derartigen Baureihe von ähnlichen, sich jedoch in der Gestalt ihrer Führungselemente unterscheidenden erfindungsgemäßen Vorrichtungen können die fertigungstechnischen Vorteile, die mit der Verwendung eines generativen Fertigungsverfahrens zur Herstellung der Führungselemente und der darin befindlichen Führungskanäle voll ausgenutzt werden.

Da in der Regel derartige Vorrichtungen in nur sehr geringer Stückzahl angefertigt werden, war es bisher sehr aufwändig und kostspielig unterschiedlich gestaltete Führungselemente anzubieten. Bei den bisher verwendeten Herstellungsverfahren zur Herstellung der Führungselemente, wie zum Beispiel Spritzguß- oder Metallgußtechniken, war bisher immer zunächst die Anfertigung teuerer Werkzeuge erforderlich, so dass das Anbieten unterschiedlich gestalteter Führungselemente mit unterschiedlich gestalteten Führungskanälen in der Regel sehr teuer und aufwändig war. Mit der erfindungsgemäßen Baureihe kann dieser Nachteil durch die Verwendung generativer Fertigungsverfahren bei der Herstellung der Führungselemente weitgehend vermieden werden, da eine maßgeschneiderte Fertigung eines Führungselements lediglich entsprechende Druckdaten, die beispielsweise mittels üblicher CAD-Programme gewonnen werden können, erforderlich. Die Konstruktion und Herstellung aufwändiger Werkzeuge zur Herstellung der unterschiedlichen Führungselemente kann vermieden werden.

Zur Lösung der zuvor definierten Aufgabe wird außerdem ein Verfahren zur Herstellung einer Vorrichtung nach einem der Ansprüche 1 bis 15 gemäß Anspruch 17 vorgeschlagen, bei dem vorgesehen ist, das Führungselement der Vorrichtung zunächst mittels eines generativen Fertigungsverfahrens herzustellen, insbesondere mittels eines 3D-Druckverfahrens zu drucken, und anschließend an einer Befestigungsschnittstelle der Vorrichtung zu installieren.

Nachstehend sind Ausführungsbeispiele der Erfindung anhand der Zeichnung näher beschrieben. Es zeigen in zum Teil schematisierter Darstellung:
Fig. 1 eine perspektivische Ansicht einer erfindungsgemäßen Vorrichtung zur Herstellung von Borstenfeldern mit einer Transportvorrichtung, die insgesamt neun Hohlleitungen mit unterschiedlichen Querschnittsgeometrien und ein als Ansaugblock ausgebildetes Führungselement, in dessen Inneren strichliniert dargestellte Führungskanäle zu erkennen sind, umfasst, wobei vor einem Austrittsende der Führungskanäle des Führungselements eine Bündelhalteplatte mit insgesamt sechs Lochungen unterschiedlicher Querschnittsgeometrien zur Bestückung mit Borstenbündeln bereitgehalten wird,
Fig. 2 eine auseinandergezogene Darstellung der in Figur 1 dargestellten Vorrichtung,
Fig. 3 eine perspektivische Ansicht des in den Figuren 1 und 2 dargestellten und als Ansaugblock ausgebildeten Führungselements mit mehreren Führungskanälen im Inneren des Führungselements,
Fig. 4 ein erfindungsgemäßes Führungselement mit vier einzelnen Führungskanälen im Inneren des Führungselements, wobei ein erster der vier Führungskanäle eine Konturänderung von rund auf sechseckig, ein zweiter Führungskanal eine Konturänderung von rund auf rechteckig, ein dritter Führungskanal eine Konturänderung von quadratisch auf quadratisch und ein vierter Zuführkanal eine Konturänderung von rechteckig auf rechteckig mit einer 90°-Schraube erfährt,
Fig. 5 eine perspektivische Darstellung eines weiteren erfindungsgemäßen Führungselementes mit einer Zusammenführung von zwei Führungskanälen auf ein Austrittsende sowie
Fig. 6 eine weitere Ansicht eines erfindungsgemäßen Führungselements mit einer Zusammenführung von drei Eintrittskanalabschnitten auf eine Austrittsöffnung oder ein Austrittsendes eines Führungskanals.

Die Figuren 1 und 2 zeigen eine im Ganzen mit 1 bezeichnete Vorrichtung zum Herstellen von Borstenfeldern für Bürsten, insbesondere Zahnbürsten. Die Vorrichtung 1 weist eine Transportvorrichtung 2 zum Transportieren von in den Figuren nicht näher dargestellten Borstenbündeln durch in den Figuren 1 und 2 dargestellte Hohlleitungen 3 der Transportvorrichtung 2 mittels eines Gas- oder Luftstromes in Lochungen 4 einer Bündelhalteplatte 5 auf. Eine solche Bündelhalteplatte 5 ist in den Figuren 1 und 2 dargestellt und kann an der Vorrichtung 1 zum Bestücken mit Borstenbündeln bereitgehalten werden kann.

Die Transportvorrichtung 2 umfasst ein Führungselement 6, das an einer Befestigungsschnittstelle 7 zwischen einem Abgabeende 8 der Hohlleitungen 3 und der Bündelhalteplatte 5 installiert ist. Die Befestigungsschnittstelle 7 kann an der Vorrichtung 1, beispielsweise an einem Ständer 9 der Vorrichtung 1, ausgebildet sein.

In dem Führungselement 6 ist wenigstens ein durchgehender Führungskanal 10 ausgebildet, der mit einem Eintrittsende 11 mit dem Abgabeende 8 einer Hohlleitung 3 der Transportvorrichtung in Gebrauchsstellung verbunden ist und mit einem Austrittsende 12 in eine Lochung 4 einer zur Bestückung bereitgehaltenen Bündelhalteplatte 5 mündet. Auf diese Weise können durch die Hohlleitungen 3 der Transportvorrichtung 2 mittels eines Gas- oder Luftstromes transportierte Borstenbündel mithilfe des Führungselements 6 und dem wenigstens einen darin ausgebildeten Führungskanal 10 den Lochungen 4 der bereitgehaltenen Bündelhalteplatte 5 zugeführt und so ein gewünschtes Borstenfeld hergestellt werden.

Erfindungsgemäß ist vorgesehen, dass das Führungselement 6 und der wenigstens eine durchgehende Führungskanal 10 mittels eines generativen Fertigungsverfahrens hergestellt sind. Dabei können das Führungselement 6 und der wenigstens eine durchgehende Führungskanal 10 mittels eines generativen Fertigungsverfahrens, das auch als 3D-Druckverfahren bezeichnet werden kann, schichtweise aufgebaut werden. Der Schichtaufbau des Führungselements 6 und des wenigstens einen durchgehenden Führungskanals 10 kann zwar auch in oder parallel zur späteren Förderrichtung der Borstenbündel durch den wenigstens einen Führungskanal 10 erfolgen, jedoch hat es sich als besonders günstig erwiesen, das Führungselement 6 und den wenigstens einen durchgehenden Führungskanal 10 schichtweise und zwar quer zur späteren Förder- oder Transportrichtung der durch den wenigstens einen Führungskanal 10 zu transportierenden Borstenbündel aufzubauen. Auf diese Weise lassen sich nämlich auch besonders komplexe Querschnittsgeometrien des wenigstens einen durchgehenden Führungskanals 10 im Inneren des Führungselements 6 realisieren.

Sämtliche in den Figuren 1 bis 6 dargestellten Führungselemente 6 sind als mittels eines generativen Fertigungsverfahrens hergestellte Ansaugblöcke 13 ausgebildet. An die Austrittsenden 12 der Führungskanäle 10 der in den Figuren dargestellten Ansaugblöcke 13 kann dann ein Unterdruck angelegt werden, der einen Transport der Borstenbündel mittels eines Gas- oder Luftstromes durch die Hohlleitungen 3 und die Führungskanäle 10 der Transportvorrichtung 2 bewirken oder zumindest begünstigen kann.

Anhand der strichliniert dargestellten und im Inneren der einzelnen Führungselemente 6 verlaufenden Führungskanäle 10 ist zu erkennen, dass jeder der Führungskanäle 10 eine umfangsseitig geschlossene Innenwandung 14 aufweist. Sämtliche Führungskanäle 10 sind bei der Herstellung des jeweiligen Führungselements 6 im gleichen Herstellungsschritt mittels eines generativen Fertigungsverfahrens im Material des Führungselements 6 ausgebildete Führungskanäle, die über ihre gesamte Länge innerhalb des Führungselements 6 verlaufen.

Als generative Fertigungsverfahren, mittels des die Führungselemente 6 und die Führungskanäle 10 herstellbar beziehungsweise erhältlich sind, können sogenannte 3D-Druckverfahren zum Einsatz kommen. Je nach zu verarbeitendem Material und Anwendungsfall können Pulverbettverfahren, Freiraumverfahren oder auch Flüssigmaterialverfahren verwendet werden, um das Führungselement 6 und den darin vorgesehenen wenigstens einen Führungskanal 10 generativ zu fertigen.

Als Pulverbettverfahren sind beispielsweise selektives Laserschmelzen, selektives Lasersintern, selective heat sintering, binder jetting oder Elektronenstrahlschmelzen bekannt.

Als Freiraumverfahren sind beispielsweise fused deposition modeling, laminated object modeling, Auftragsschweißen, cladding, wax deposition modeling, contour crafting, Kaltgasspritzen oder auch Elektronenstrahlschmelzen bekannt.

Als Flüssigmaterialverfahren sind beispielsweise Stereolithografie, digital light processing oder liquid composite molding bekannt.

Alle generativen Fertigungsverfahren zeichnen sich dabei dadurch aus, dass aus formlosem Material, wie Flüssigkeiten, Pulvern oder ähnlichem, oder formneutralem Material, also beispielsweise band- oder drahtförmigem Material, mittels chemischer und/oder physikalischer Prozesse eine Fertigung des Führungselements 6 und des wenigstens einen Führungskanals 10 direkt auf Basis beispielsweise rechnerinterner Datenmodelle erfolgt. Das Besondere an den generativen Fertigungsverfahren ist dabei, dass es sich um urformende Verfahren handelt, mit denen die erfindungsgemäßen Führungselemente 6 und die darin vorgesehenen Führungskanäle 10 hergestellt werden können, ohne dass spezielle Werkzeuge dafür erforderlich wären, die die jeweilige Geometrie der gewünschten Führungselemente 6 und der darin ausgebildeten Führungskanäle 10 abbilden, wie es zum Beispiel bei Gussformen, die bei der Gussherstellung zum Einsatz kommen, der Fall ist.

Die in den Figuren dargestellten Führungselemente 6 können je nach Bedarf aus Kunststoff, aus einem keramischen Werkstoff oder vorzugsweise aus Metall bestehen.

Bei sämtlichen in den Figuren dargestellten Führungskanälen 10, ist erkennbar, dass die Innenkonturen der Führungskanäle 10 im Verlauf von den Eintrittsenden 11 zu den Austrittsenden 12 der Führungskanäle 10 eine Konturänderung hin zu einer im Borstenfeld gewünschten Bündelkontur aufweisen oder erfahren.

Das in den Figuren 1, 2 und 3 dargestellte Führungselement 6 weist insgesamt neun Führungskanäle 10 mit unterschiedlichen Führungskanalquerschnitten auf. Sieben der neun Führungskanäle 10 haben dabei zumindest im Bereich ihres Eintrittsendes 11 einen kreisrunden Führungskanalquerschnitt, während die zwei mittleren Führungskanäle 10 einen quadratischen beziehungsweise einen rechteckigen Querschnitt im Bereich ihres Eintrittsendes 11 haben.

Auffällig ist dabei, dass die Führungskanäle 10 im Bereich ihres Eintrittsendes 11 den gleichen Querschnitt auf-weisen, wie die Hohlleitungen 3, die an die Führungskanäle 10 angeschlossen werden. Dies ermöglicht einen störungsarmen oder gar störungsfreien Übergang der Borstenbündel aus den Hohlleitungen 3 in die Führungskanäle 10.

Das in Figur 4 dargestellte Führungselement 6 weist vier Führungskanäle 10 auf, wobei ein erster Führungskanal 10a eine Konturänderung von einem runden Eintrittsquerschnitt auf einen sechseckigen Austrittsquerschnitt erfährt. Ein zweiter mit 10b bezeichneter Führungskanal erfährt eine Änderung seiner Innenkontur von seinem Eintrittsende 11 bis hin zu seinem Austrittsende 12 von einem runden Querschnitt hin zu einem rechteckigen Querschnitt. Der dritte mit 10c bezeichnete Führungskanal erfährt eine Querschnittsänderung von seinem Eintrittsende 11 bis hin zu seinem Austrittsende 12 von einem etwas größeren quadratischen Querschnitt auf einen kleineren quadratischen Querschnitt, sodass hier die Borstenbündel beim Transport durch den Führungskanal 10 gleichzeitig auch verdichtet werden. Der vierte Führungskanal 10d dieses Führungselements 6 erfahrt eine Änderung seiner Innenkontur von seinem Eintrittsende 11 bis zu seinem Austrittsende 12 von einem rechteckigen Eintrittsquerschnitt auf einen rechteckigen Austrittsquerschnitt, wobei der Austrittsquerschnitt im Vergleich zu dem Eintrittsquerschnitt zusätzlich um 90° gedreht ist.

Bei sämtlichen in den Figuren dargestellten Führungskanälen 10, 10a, 10b, 10c und 10d ist zu erkennen, dass sich die Querschnittsfläche vom Eintrittsende 11 bis zum Austrittsende 12 des jeweiligen Führungskanals verkleinert, sodass die durch die Führungskanäle 10, 10a, 10b, 10c und 10d transportierten Borstenbündel während ihres Transports verdichtet werden.

Die in den Figuren 5 und 6 dargestellten Führungselemente 6 zeichnen sich dadurch aus, dass die in diesen Führungselementen 6 ausgebildeten Führungskanäle 10 zwei beziehungsweise drei Eintrittsenden 11 und eine entsprechende Anzahl von Eintrittskanalabschnitten 15 aufweisen, die sich zu einem Austrittskanalabschnitt 16 vereinigen und in ein Austrittsende 12 des Führungskanals 10 münden. Gemäß dem Ausführungsbeispiel des Führungselements 6, das in Figur 5 dargestellt ist, weisen hier die beiden Eintrittsenden 11 der Führungskanäle 10 einen runden Eintrittsquerschnitt auf. Der Austrittsquer-schnitt des Austrittsendes 12, in das die beiden Eintrittskanalabschnitte 15 der Führungskanäle 10 münden, ist oval ausgebildet.

Bei dem Führungselement 6 gemäß Figur 6 sind drei Führungskanäle 10 beziehungsweise Eintrittskanalabschnitte 15 vorgesehen, deren Eintrittsenden 11 jeweils einen kreisrunden Eintrittsquerschnitt aufweisen. Die drei Eintrittskanalabschnitte 15 vereinigen sich zu einem Austrittskanalabschnitt 16 und münden schließlich in einen dreieckigen Austrittsquerschnitt am Austrittsende 12 des Führungskanals 10 beziehungsweise des Austrittskanalabschnitts 16.

Bei sämtlichen in den Figuren dargestellten Führungselementen 6 sind benachbart zu den Eintrittsenden 11 der Führungskanälen 10 Einstecköffnungen 17 mit Freistellungen zum Anschluss und zur Aufnahme der jeweiligen Hohlleitungen 3 ausgebildet. In diese Einstecköffnungen 17 können die Abgabeenden 8 der Hohlleitungen 3 eingesteckt werden, um die Hohlleitungen 3 sicher an dem Führungselement 6 festzulegen. Dabei entsprechen die Innendurchmesser der Führungskanäle 10 den Innendurchmessern der Hohlleitungen 3.

Die Figuren zeigen deutlich, dass auch die dem jeweiligen Abgabeende 8 der jeweiligen Hohlleitung 3 benachbarten Eintrittsinnenquerschnitte der Führungskanäle 10 einem Abgabeinnenquerschnitt der korrespondierenden Hohlleitung 3 entsprechen. Um den Übergang der Borstenbündel von dem jeweiligen Abgabeende 8 in den jeweiligen Führungskanal 10 zu erleichtern, sind an einer Eintrittsöffnung 18 an dem Eintrittsende 11 eines jeden Führungskanals 10 eine Eintrittsfase 19 ausgebildet.

Bei allen miteinander verbundenen Hohlleitungen 3 und Führungskanälen 10 vorgesehen, dass die Eintrittsöffnung 18 eines jeden Führungskanals 10 und zum Teil auch ein Eintrittskanalabschnitt 15 des jeweiligen Führungskanals 10 einen zu dem Querschnitt der Hohlleitung 3, insbesondere im Bereich ihres Abgabeendes 8, korrespondierenden Querschnitt aufweist.

Dabei haben die Hohlleitungen 3 an ihrem Abgabeende 8, je nach Bedarf, einen runden oder kreisrunden Querschnitt oder aber auch einen konturierten Querschnitt, insbesondere einen mehreckigen Querschnitt.

Je nach Anwendungsfall können die Hohlleitungen 3 als Schläuche ausgebildet sein, die vorzugsweise aus einem flexiblen Material bestehen. Besonders druckfeste Hohlleitungen 3 können als Rohrverbindungen ausgebildet sein, die beispielsweise aus Kunststoff oder Metall, insbesondere aus Stahl oder Edelstahl, bestehen.

Um einen Übergang der Borstenbündel aus den Austrittsenden 12 der Führungskanäle 10, 10a, 10b, 10c, 10d in die Lochungen 4 einer zur Bestückung bereitgehaltenen Bündelhalteplatte 5 zu erleichtern, sind dem Führungselement 6 zugewandte Ränder der Lochungen 4 der Bündelhalte-platte(n) 5 angefast.

Zudem sind die Lochungen 4 der Bündelhalteplatte 5 zur Aufnahme eines in einer der Hohlleitungen 3 beziehungsweise in einem der Führungskanäle 10, 10a, 10b, 10c, 10d umgeformten Borstenbündels jeweils entsprechend der gewünschten Bündelkontur konturiert. Damit bilden die Anordnung und die Querschnittsgeometrie der Lochungen 4 der Bündelhalteplatte 5 das spätere Borstenfeld ab.

Die Bündelhalteplatte 5 kann je nach Anwendungsfall als Kassette zum Einlegen in eine Form eines Spritzgießwerkzeuges, als Trägerplättchen oder auch als sogenannte Seal-Platte ausgebildet sein. Trägerplättchen oder Seal-Platten sind solche Bündelhalteplatten 5, die in einen Kopf einer Bürste, insbesondere einer Zahnbürste, einlegbar und dort mit der Bürste verbindbar sind.

Die Figuren 1 und 2 zeigen, dass die Vorrichtung einen Halter 20 für die Hohlleitungen 3 der Transportvorrichtung 2 aufweist. Der Halter 20 ist mittels vier Stützverbindungen 21 an dem Führungselement 6 angeordnet und an diesem befestigt.

Der Halter 20 ist als Halteplatte mit Halteöffnungen 22 für die Hohlleitungen 3 ausgebildet, wobei die Halteöffnungen 22 hinsichtlich ihrer Anzahl und Geometrie der Anzahl und Geometrie der zu haltenden Hohlleitungen 3 entsprechend gestaltet sind.

In den Figuren nicht dargestellt ist, dass die Vorrichtung 1 einen Borstenvorrat und eine Entnahmevorrichtung zum Entnehmen einzelner Borstenbündel aus dem Borstenvorrat aufweisen kann. Zusätzlich kann die Vorrichtung 1 auch eine Übergabevorrichtung zur Übergabe entnommener Borstenbündel an die Transportvorrichtung 2 aufweisen, um die Borstenbündel mittels der Transportvorrichtung 2 den Lochungen 4 einer bereitgehaltenen Bündelhalteplatte 5 zuführen zu können.

Zumindest das in den Figuren 1 bis 3 dargestellte Führungselement 6 weist eine mit der Anzahl der Lochungen 4 der zu bestückenden Bündelhalteplatte 5 übereinstimmende Anzahl von Austrittsenden 12 mit Austrittsöffnungen von Führungskanälen 10 auf, sodass sämtliche in der in den Figuren 1 und 2 dargestellte Bündelhalteplatte 5 vorhandenen Lochungen 4 mithilfe der erfindungsgemäßen Vorrichtung 1 gleichzeitig mit Borstenbündeln bestückt werden können.

Das in den Figuren 1, 2 und 3 dargestellte Ausführungsbeispiel des Führungselements 6 weist zudem auch eine mit der Anzahl der Lochungen 4 der zu bestückenden Bündelhalteplatte 5 übereinstimmende Anzahl von Führungskanälen 10 auf.

Der Bündelhalteplatte 5 kann zudem eine in den Figuren nicht dargestellte Verdichterplatte nachgeordnet sein, die ihrerseits Lochungen zur Aufnahme von Borstenbündeln aufweist. Deren Querschnitte sind dabei jeweils kleiner als der Querschnitt des an die jeweilige Lochung übergebenen Borstenbündels und dabei auch kleiner als der Querschnitt der korrespondierenden Lochung 4 der der Verdichterplatte vorgelagerten Bündelhalteplatte 5. Zudem kann die erfindungsgemäße Vorrichtung auch eine Weitergabevorrichtung zum Weitergeben der Borstenbündel von der Bündelhalteplatte 5 an eine nachgelagerte Verdichterplatte aufweisen.

Die erfindungsgemäßen Vorrichtungen 1 können eine Baureihe von Vorrichtungen zum Herstellen von Borstenfeldern für Bürsten, insbesondere Zahnbürsten, bilden, die wenigstens zwei Vorrichtungen 1 der zuvor beschriebenen Art umfasst. Bei einer solche Baureihe ist vorgesehen, dass die Führungselemente 6 der wenigstens zwei Vorrichtungen 1 hinsichtlich ihrer Gestaltung, insbesondere hinsichtlich der Anzahl ihrer Führungskanäle 10 und/oder des Verlaufs ihrer Führungskanäle 10 und/oder der Querschnittsgeometrie ihrer Führungskanäle 10, unterschiedlich ausgebildet sind, während Befestigungsschnittstellen 7 der wenigstens zwei Vorrichtungen 1, an denen die Führungselemente 6 in Gebrauchsstellung installiert sind, identisch zueinander ausgebildet sind.

Dies ermöglicht es, die in den Figuren 3 bis 6 dargestellten und unterschiedlichen Führungselemente 6 an der in den Figuren 1 und 2 dargestellten Vorrichtung 1 zu installieren und so eine schnelle Umrüstung der erfindungsgemäße Vorrichtung 1 vorzunehmen.

In diesem Zusammenhang können die Vorteile der generativen Fertigungsverfahren voll ausgenutzt werden, da die mit konventionellen Verfahren nur schwer oder nur mit hohem Kostenaufwand herstellbaren Führungselemente 6 nun auch mit komplexer Geometrie und vor allem mit komplexer Innengeometrie auch ohne die kostspielige Anfertigung von besonderen Werkzeugen vergleichsweise einfach und mit geringem Aufwand hergestellt werden können.

Dabei ist bei der Herstellung der erfindungsgemäßen Vorrichtung 1 vorgesehen, dass das jeweilige Führungselement 6 der Vorrichtung 1 zunächst mittels eines generativen Fertigungsverfahrens in einer Ausgestaltung hergestellt, insbesondere mittels eines 3D-Druckverfahrens gedruckt, und anschließend an der Befestigungsschnittstelle 7 der Vorrichtung 1 installiert wird.

Wie bereits zuvor ausgeführt, kann dabei ein schichtweiser Aufbau des Führungselements 6, wie es beispielsweise beim 3D-Drucken der Fall ist, quer zur späteren Förder- oder Transportrichtung der Borstenbündel durch den wenigstens einen Führungskanal 10 des Führungselements 6 erfolgen. Auf diese Weise lassen sich auch sehr komplexe Querschnittsgeometrien und Querschnittsgeometrieverläufe der einzelnen Führungskanäle 10 im Inneren des Führungselements 6 in einem einzigen Fertigungsschritt vergleichsweise einfach realisieren.

Die Vorrichtung 1 zum Herstellen von Borstenfeldern für Bürsten, insbesondere Zahnbürsten, weist die Transportvorrichtung 2 zum Transportieren von Borstenbündeln mittels eines Gas- oder Luftstromes in Lochungen 4 der bereitgehaltenen Bündelhalteplatte 5 ein Führungselement 6 auf, in dessen Inneren wenigstens ein durchgehender Führungskanal 10 ausgebildet ist, durch den Borstenbündel den Lochungen 4 der Bündelhalteplatte 5 zugeführt werden können. Dabei sind das Führungselement 6 und der wenigstens eine durchgehende Führungskanal 10 mittels eines generativen Fertigungsverfahrens hergestellt. Zur Herstellung der erfindungsgemäßen Vorrichtung 1 ist vorgesehen, dass zunächst das Führungselement 6 und der darin vorgesehene wenigstens eine durchgehende Führungskanal 10 mittels eines generativen Fertigungsverfahren hergestellt und anschließend an der Befestigungsschnittstelle 7 der Vorrichtung 1 installiert wird.

### Bezugszeichenliste

- 1: Vorrichtung
- 2: Transportvorrichtung
- 3: Hohlleitung
- 4: Lochung
- 5: Bündelhalteplatte
- 6: Führungselement
- 7: Befestigungsschnittstelle
- 8: Abgabeende von 3
- 9: Ständer
- 10: Führungskanal
- 10a: Führungskanal
- 10b: Führungskanal
- 10c: Führungskanal
- 10d: Führungskanal
- 11: Eintrittsende
- 12: Austrittsende
- 13: Ansaugblock
- 14: Innenwandung von 10
- 15: Eintrittskanalabschnitt
- 16: Austrittskanalabschnitt
- 17: Einstecköffnung
- 18: Eintrittsöffnung
- 19: Eintrittsphase
- 20: Halter
- 21: Stützverbindung
- 22: Halteöffnungen

## Patentansprüche

1. Vorrichtung (1) zum Herstellen von Borstenfeldern für Bürsten, insbesondere Zahnbürsten, mit einer Transportvorrichtung (2) zum Transportieren von Borstenbündeln durch wenigstens eine Hohlleitung (3) der Transportvorrichtung (2) mittels eines Gas- oder Luftstromes in Lochungen (4) einer Bündelhalteplatte (5), wobei die Transportvorrichtung (2) ein Führungselement (6) umfasst, das an einer Befestigungsschnittstelle (7) zwischen einem Abgabeende (8) der wenigstens einen Hohlleitung (3) und der Bündelhalteplatte (5) installiert ist und in dem wenigstens ein durchgehender Führungskanal (10, 10a, 10b, 10c, 10d) ausgebildet ist, der mit einem Eintrittsende (11) mit dem Abgabeende (8) der wenigstens eine Hohlleitung (3) verbindbar oder verbunden ist und mit einem Austrittsende (12) in eine Lochung (4) einer zur Bestückung bereitgehaltenen Bündelhalteplatte (5) mündet, **dadurch gekennzeichnet, dass** das Führungselement (6) und der wenigstens eine durchgehende Führungskanal (10, 10a, 10b, 10c, 10d) mittels eines generativen Fertigungsverfahrens hergestellt sind, und dass sich eine Querschnittsfläche des zumindest einen Führungskanals (10, 10a, 10b, 10c, 10d) vom Eintrittsende (11) bis zum Austrittsende (12) verkleinert.

2. Vorrichtung (1) nach Anspruch 1, **dadurch gekennzeichnet, dass** das Führungselement (6) ein mittels eines generativen Fertigungsverfahrens hergestellter Ansaugblock (13) ist und/oder dass der wenigstens eine Führungskanal (10, 10a, 10b, 10c, 10d) eine umfangsseitig geschlossene Innenwandung (14) aufweist und/oder dass der wenigstens eine Führungskanal (10, 10a, 10b, 10c, 10d) ein bei der Herstellung des Führungselements (6) mittels eines generativen Fertigungsverfahrens im Material des Führungselements (6) ausgebildeter und, vorzugsweise über seine gesamte Länge, innerhalb des Führungselements (6) verlaufender Führungskanal (10, 10a, 10b, 10c, 10d) ist.

3. Vorrichtung (1) nach Anspruch 1 oder 2, **dadurch gekennzeichnet, dass** das generative Fertigungsverfahren, mittels dessen das Führungselement (6) und der wenigstens eine Führungskanal (10, 10a, 10b, 10c, 10d) erhältlich sind, ein 3D-Druckverfahren ist, insbesondere ein Pulverbettverfahren, beispielsweise selektives Laserschmelzen, selektives Lasersintern, selective heat sintering, binder jetting oder Elektronenstrahlschmelzen, und/oder ein Freiraumverfahren, beispielsweise fused deposition modeling, laminated object modeling, Auftragsschweißen, cladding, wax deposition modeling, contour crafting, Kaltgasspritzen oder Elektronenstrahlschmelzen, und/oder ein Flüssigmaterialverfahren, beispielsweise Stereolithografie, digital light processing oder liquid composite moulding.

4. Vorrichtung (1) nach einem der Ansprüche 1 bis 3, **dadurch gekennzeichnet, dass** das Führungselement (6) aus Kunststoff, aus einem keramischen Werkstoff oder aus Metall besteht.

5. Vorrichtung (1) nach einem der Ansprüche 1 bis 4, **dadurch gekennzeichnet, dass** eine Innenkontur der wenigstens einen Hohlleitung (3) im Verlauf bis zu dem Abgabeende (8) der Hohlleitung (3) eine Konturänderung hin zu einer im Borstenfeld gewünschten Bündel-Kontur aufweist und/oder dass eine Innenkontur des wenigstens einen Führungskanals (10, 10a, 10b, 10c, 10d) in dem Führungselement (6) im Verlauf von seinem Eintrittsende (11) zu seinem Austrittsende (12) eine Konturänderung hin zu einer im Borstenfeld gewünschten Bündel-Kontur aufweist und/oder dass das Führungselement (6) zwei oder drei oder mehr Führungskanäle (10, 10a, 10b, 10c, 10d) mit unterschiedlichen Führungskanalquerschnitten aufweist.

6. Vorrichtung (1) nach einem der Ansprüche 1 bis 5, **dadurch gekennzeichnet, dass** das Führungselement (6) wenigstens einen Führungskanal (10, 10a, 10b, 10c, 10d) mit zwei oder drei oder mehr Eintrittsenden (11) und Eintrittskanalabschnitten (15) aufweist, die sich zu einem Austrittskanalabschnitt (16) vereinigen und in ein Austrittsende (12) des wenigstens einen Führungskanals (10, 10a, 10b, 10c, 10d) münden.

7. Vorrichtung (1) nach einem der Ansprüche 1 bis 6, **dadurch gekennzeichnet, dass** in dem Führungselement (6) benachbart zu dem Eintrittsende (11) des wenigstens einen Führungskanals (10, 10a, 10b, 10c, 10d) eine Einstecköffnung (17) zur Aufnahme der wenigstens einen Hohlleitung (3) ausgebildet ist, in die das Abgabeende (8) der wenigstens einen Hohlleitung (3) einsteckbar oder eingesteckt ist, vorzugsweise wobei ein Innendurchmesser und/oder ein dem Abgabeende (8) der jeweiligen Hohlleitung (3) benachbarter Eintrittsinnenquerschnitt des wenigstens einen Führungskanals (10, 10a, 10b, 10c, 10d) einem Innendurchmesser und/oder Abgabeinnenquerschnitt der wenigstens einen Hohlleitung (3) entspricht.

8. Vorrichtung (1) nach einem der Ansprüche 1 bis 7, **dadurch gekennzeichnet, dass** an einer Eintrittsöffnung (18) an dem Eintrittsende (11) des wenigstens einen Führungskanals (10, 10a, 10b, 10c, 10d) eine Eintrittsfase (19) ausgebildet ist.

9. Vorrichtung (1) nach einem der Ansprüche 1 bis 8, **dadurch gekennzeichnet, dass** die wenigstens eine Hohlleitung (3), insbesondere an ihrem Abgabeende (8), einen runden oder kreisrunden Querschnitt oder einen konturierten Querschnitt, insbesondere einen mehreckigen Querschnitt aufweist, vorzugsweise wobei eine oder die Eintrittsöffnung (18) des wenigstens einen Führungskanals (10, 10a, 10b, 10c, 10d) und/oder zumindest ein Eintrittskanalabschnitt (15) des wenigstens einen Führungskanals (10, 10a, 10b, 10c, 10d) einen zu dem Querschnitt der Hohlleitung (3) korrespondierenden Querschnitt aufweist.

10. Vorrichtung (1) nach einem der Ansprüche 1 bis 9, **dadurch gekennzeichnet, dass** die wenigstens eine Hohlleitung (3) ein Schlauch, vorzugsweise aus einem flexiblen Material, oder eine Rohrverbindung, vorzugsweise aus Kunststoff oder Metall, insbesondere aus Stahl oder Edelstahl, ist.

11. Vorrichtung (1) nach einem der Ansprüche 1 bis 10, **dadurch gekennzeichnet, dass** die Lochungen (4) der Bündelhalteplatte (5) zur Aufnahme eines in einer Hohlleitung (3) und/oder in dem wenigstens einen Führungskanal (10, 10a, 10b, 10c, 10d) umgeformten Borstenbündels jeweils entsprechend der gewünschten Bündelkontur konturiert sind und/oder dass dem Führungselement (6) zugewandte Ränder der Lochungen (4) der Bündelhalteplatte (5) angefasst sind.

12. Vorrichtung (1) nach einem der Ansprüche 1 bis 11, **dadurch gekennzeichnet, dass** als Bündelhalteplatte (5) eine Kassette zum Einlegen in eine Form eines Spritzgießwerkzeugs und/oder ein Trägerplättchen oder eine Seal-Platte, die in einen Kopf einer Bürste, insbesondere einer Zahnbürste, einlegbar und mit der Bürste verbindbar sind, vorgesehen ist.

13. Vorrichtung (1) nach einem der Ansprüche 1 bis 12, **dadurch gekennzeichnet, dass** die Vorrichtung (1) einen Halter (20) für die wenigstens eine Hohlleitung (3) der Transportvorrichtung (2) aufweist, insbesondere wobei der Halter (20) mittels wenigstens einer Stützverbindung (21) an dem Führungselement (6) angeordnet ist.

14. Vorrichtung (1) nach einem der Ansprüche 1 bis 13, **dadurch gekennzeichnet, dass** die Vorrichtung (1) einen Borstenvorrat und eine Entnahmevorrichtung zum Entnehmen einzelner Borstenbündel aus dem Borstenvorrat und/oder eine Übergabevorrichtung zur Übergabe entnommener Borstenbündel an die Transportvorrichtung (2) aufweist.

15. Vorrichtung (1) nach einem der Ansprüche 1 bis 14, **dadurch gekennzeichnet, dass** die Transportvorrichtung (2) eine mit der Anzahl der Lochungen (4) der Bündelhalteplatte (5) übereinstimmende Anzahl von Hohlleitungen (3) und/oder dass das Führungselement (6) eine mit der Anzahl der Lochungen (4) der Bündelhalteplatte (5) übereinstimmende Anzahl von Austrittsenden (12) von Führungskanälen (10, 10a, 10b, 10c, 10d), insbesondere eine mit der Anzahl der Lochungen (4) der Bündelhalteplatte (5) übereinstimmende Anzahl von Führungskanälen (10, 10a, 10b, 10c, 10d) aufweist.

16. Baureihe von Vorrichtungen (1) zum Herstellen von Borstenfeldern für Bürsten, insbesondere Zahnbürsten, umfassend wenigstens zwei Vorrichtungen (1) nach einem der Ansprüche 1 bis 15, wobei die Führungselemente (6) der wenigstens zwei Vorrichtungen (1) hinsichtlich ihrer Gestaltung, insbesondere hinsichtlich der Anzahl ihrer Führungskanäle (10, 10a, 10b, 10c, 10d) und/oder des Verlaufs ihrer Führungskanäle (10, 10a, 10b, 10c, 10d) und/oder der Querschnittsgeometrie ihrer Führungskanäle (10, 10a, 10b, 10c, 10d), unterschiedlich ausgebildet sind, während Befestigungsschnittstellen (7) der wenigstens zwei Vorrichtungen (1), an denen die Führungselemente (6) in Gebrauchsstellung installiert sind, identisch zueinander ausgebildet sind.

17. Verfahren zur Herstellung einer Vorrichtung (1) nach einem der Ansprüche 1 bis 15, wobei das Führungselement (6) der Vorrichtung (1) zunächst mittels eines generativen Fertigungsverfahrens hergestellt, insbesondere mittels eines 3D-Druckverfahrens gedruckt, und anschließend an einer Befestigungsschnittstelle (7) der Vorrichtung (1) installiert wird.

## Claims

1. Device (1) for producing sets of bristles for brushes, in particular toothbrushes, having a transport device (2) for transporting bristle bundles by means of a gas or air stream through at least one hollow line (3) of the transport device (2) into perforations (4) in a bundle-retaining plate (5), wherein the transport device (2) comprises a guide element (6) which is installed at a fastening interface (7) between a discharging end (8) of the at least one hollow line (3) and the bundle-retaining plate (5) and in which at least one continuous guide duct (10, 10a, 10b, 10c, 10d) is formed which is connected or connectable to the discharging end (8) of the at least one hollow line (3) by way of an inlet end (11) and leads, by way of an outlet end (12), into a perforation (4) in a bundle-retaining plate (5) held ready for equipping, **characterized in that** the guide element (6) and the at least one continuous guide duct (10, 10a, 10b, 10c, 10d) have been produced by means of a generative production method, and **in that** a cross-sectional area of the at least one guide duct (10, 10a, 10b, 10c, 10d) reduces from the inlet end (11) to the outlet end (12).

2. Device (1) according to Claim 1, **characterized in that** the guide element (6) is an intake block (13) produced by means of a generative production method, and/or **in that** the at least one guide duct (10, 10a, 10b, 10c, 10d) has a circumferentially closed inner wall (14), and/or **in that** the at least one guide duct (10, 10a, 10b, 10c, 10d) is a guide duct (10, 10a, 10b, 10c, 10d) that has been formed in the material of the guide element (6) during the production of the guide element (6) by means of a generative production method and extends, preferably along its entire length, within the guide element (6).

3. Device (1) according to Claim 1 or 2, **characterized in that** the generative production method by means of which the guide element (6) and the at least one guide duct (10, 10a, 10b, 10c, 10d) are obtainable is a 3D printing method, in particular a powder bed method, for example selective laser melting, selective laser sintering, selective heat sintering, binder jetting or electron beam melting, and/or a free-space method, for example fused deposition modeling, laminated object modeling, build-up welding, cladding, wax deposition modeling, contour crafting, cold spray or electron beam melting, and/or a liquid-material method, for example stereolithography, digital light processing or liquid composite molding.

4. Device (1) according to one of Claims 1 to 3, **characterized in that** the guide element (6) consists of plastics material, of a ceramic material or of metal.

5. Device (1) according to one of Claims 1 to 4, **characterized in that** an inner contour of the at least one hollow line (3) exhibits, in its course as far as the discharging end (8) of the hollow line (3), a change in contour toward a bundle contour that is desired in the set of bristles, and/or **in that** an inner contour of the at least one guide duct (10, 10a, 10b, 10c, 10d) in the guide element (6) exhibits, in its course from its inlet end (11) to its outlet end (12), a change in contour toward a bundle contour that is desired in the set of bristles, and/or **in that** the guide element (6) has two or three or more guide ducts (10, 10a, 10b, 10c, 10d) with different guide-duct cross sections.

6. Device (1) according to one of Claims 1 to 5, **characterized in that** the guide element (6) has at least one guide duct (10, 10a, 10b, 10c, 10d) with two or three or more inlet ends (11) and inlet-duct portions (15), which unite to form an outlet-duct portion (16) and lead into an outlet end (12) of the at least one guide duct (10, 10a, 10b, 10c, 10d).

7. Device (1) according to one of Claims 1 to 6, **characterized in that** a plug-in opening (17) for receiving the at least one hollow line (3) is formed in the guide element (6) next to the inlet end (11) of the at least one guide duct (10, 10a, 10b, 10c, 10d), the discharging end (8) of the at least one hollow line (3) being plugged or pluggable into said plug-in opening, preferably wherein an inside diameter and/or an inlet internal cross section, next to the discharging end (8) of each particular hollow line (3), of the at least one guide duct (10, 10a, 10b, 10c, 10d) corresponds to an inside diameter and/or discharging internal cross section of the at least one hollow line (3).

8. Device (1) according to one of Claims 1 to 7, **characterized in that** an inlet chamfer (19) is formed on an inlet opening (18) at the inlet end (11) of the at least one guide duct (10, 10a, 10b, 10c, 10d).

9. Device (1) according to one of Claims 1 to 8, **characterized in that** the at least one hollow line (3) has, in particular at its discharging end (8), a round or circular cross section or a contoured cross section, in particular a polygonal cross section, preferably wherein a or the inlet opening (18) of the at least one guide duct (10, 10a, 10b, 10c, 10d) and/or at least one inlet-duct portion (15) of the at least one guide duct (10, 10a, 10b, 10c, 10d) has a cross section corresponding to the cross section of the hollow line (3) .

10. Device (1) according to one of Claims 1 to 9, **characterized in that** the at least one hollow line (3) is a tube, preferably made of a flexible material, or a pipe connection, preferably made of plastics material or metal, in particular of steel or stainless steel.

11. Device (1) according to one of Claims 1 to 10, **characterized in that** the perforations (4) in the bundle-retaining plate (5) for receiving a bristle bundle formed in a hollow line (3) and/or in the at least one guide duct (10, 10a, 10b, 10c, 10d) are each contoured in a manner corresponding to the desired bundle contour, and/or **in that** edges, facing the guide element (6), of the perforations (4) in the bundle-retaining plate (5) are chamfered.

12. Device (1) according to one of Claims 1 to 11, **characterized in that** a cassette for inserting into a mold of an injection-molding tool and/or a carrier plate or a seal plate, which are insertable into a head of a brush, in particular of a toothbrush, and are connectable to the brush, is provided as bundle-retaining plate (5).

13. Device (1) according to one of Claims 1 to 12, **characterized in that** the device (1) has a holder (20) for the at least one hollow line (3) of the transport device (2), in particular wherein the holder (20) is arranged on the guide element (6) by means of at least one supporting connection (21).

14. Device (1) according to one of Claims 1 to 13, **characterized in that** the device (1) has a bristle supply and a removal device for removing individual bristle bundles from the bristle supply and/or a transfer device for transferring removed bristle bundles to the transport device (2).

15. Device (1) according to one of Claims 1 to 14, **characterized in that** the transport device (2) has a number of hollow lines (3) corresponding to the number of perforations (4) in the bundle-retaining plate (5), and/or **in that** the guide element (6) has a number of outlet ends (12) of guide ducts (10, 10a, 10b, 10c, 10d) corresponding to the number of perforations (4) in the bundle-retaining plate (5), in particular a number of guide ducts (10, 10a, 10b, 10c, 10d) corresponding to the number of perforations (4) in the bundle-retaining plate (5) .

16. Series of devices (1) for producing sets of bristles for brushes, in particular toothbrushes, comprising at least two devices (1) according to one of claims 1 to 15, wherein the guide elements (6) of the at least two devices (1) are configured differently in terms of their design, in particular in terms of the number of their guide ducts (10, 10a, 10b, 10c, 10d) and/or the course of their guide ducts (10, 10a, 10b, 10c, 10d) and/or the cross-sectional geometry of their guide ducts (10, 10a, 10b, 10c, 10d), while fastening interfaces (7) of the at least two devices (1), at which the guide elements (6) are installed in the use position, are configured identically to one another.

17. Method for producing a device (1) according to one of Claims 1 to 15, wherein the guide element (6) of the device (1) is first of all produced by means of a generative production method, in particular printed by means of a 3D printing method, and is subsequently installed at a fastening interface (7) of the device (1).

## Revendications

1. Dispositif (1) pour la production de zones de poils pour des brosses, en particulier des brosses à dents, avec un dispositif de transport (2) pour transporter des touffes de poils à travers au moins une conduite creuse (3) du dispositif de transport (2) au moyen d'un courant de gaz ou d'air dans des trous (4) d'une plaque de maintien de touffes (5), dans lequel le dispositif de transport (2) comprend un élément de guidage (6), qui est installé à une interface de fixation (7) entre une extrémité de sortie (8) de ladite au moins une conduite creuse (3) et la plaque de maintien de touffes (5) et dans lequel est formé au moins un canal de guidage continu (10, 10a, 10b, 10c, 10d), qui peut être ou est relié par une extrémité d'entrée (11) à l'extrémité de sortie (8) de ladite au moins une conduite creuse (3) et débouche par une extrémité de sortie (12) dans un trou (4) d'une plaque de maintien de touffes (5) préparée pour être garnie, **caractérisé en ce que** l'élément de guidage (6) et ledit au moins un canal de guidage continu (10, 10a, 10b, 10c, 10d) sont fabriqués par un procédé de fabrication générative, et **en ce qu'**une aire de section transversale dudit au moins un canal de guidage (10, 10a, 10b, 10c, 10d) diminue de l'extrémité d'entrée (11) à l'extrémité de sortie (12).

2. Dispositif (1) selon la revendication 1, **caractérisé en ce que** l'élément de guidage (6) est un bloc aspirant (13) fabriqué au moyen d'un procédé de fabrication générative et/ou **en ce que** ledit au moins un canal de guidage (10, 10a, 10b, 10c, 10d) présente une paroi intérieure fermée en périphérie (14) et/ou **en ce que** ledit au moins un canal de guidage (10, 10a, 10b, 10c, 10d) est un canal de guidage (10, 10a, 10b, 10c, 10d) formé lors de la fabrication de l'élément de guidage (6) dans la matière de l'élément de guidage (6) au moyen d'un procédé de fabrication générative et s'étendant, de préférence sur toute sa longueur, à l'intérieur de l'élément de guidage (6).

3. Dispositif (1) selon une revendication 1 ou 2, **caractérisé en ce que** le procédé de fabrication générative, au moyen duquel l'élément de guidage (6) et ledit au moins un canal de guidage (10, 10a, 10b, 10c, 10d) peuvent être obtenus, est un procédé d'impression en 3D, en particulier un procédé à lit de poudre, par exemple la fusion au laser sélective, le frittage au laser sélectif, le frittage à chaud sélectif, la projection de liant ou la fusion par faisceau d'électrons, et/ou un procédé de fabrication de formes libres solides, par exemple modélisation par dépôt en fusion, modélisation d'objet stratifié, soudage par dépôt, placage, modélisation de dépôt à la cire, gravure de contour, projection de gaz froid ou fusion par faisceau d'électrons, et/ou un procédé avec matériaux liquides, par exemple stéréolithographie, traitement par lumière numérique ou moulage de composites liquides.

4. Dispositif (1) selon l'une quelconque des revendications 1 à 3, **caractérisé en ce que** l'élément de guidage (6) est constitué de matière plastique, d'un matériau céramique ou de métal.

5. Dispositif (1) selon l'une quelconque des revendications 1 à 4, **caractérisé en ce qu'**un contour intérieur de ladite au moins une conduite creuse (3) présente dans le trajet jusqu'à l'extrémité de sortie (8) de la conduite creuse (3) un changement de contour vers un contour de touffe désiré dans la zone de poils et/ou **en ce qu'**un contour intérieur dudit au moins un canal de guidage (10, 10a, 10b, 10c, 10d) dans l'élément de guidage (6) présente dans le trajet de son extrémité d'entrée (11) à son extrémité de sortie (12) un changement de contour vers un contour de touffe désiré dans la zone de poils et/ou **en ce que** l'élément de guidage (6) présente deux ou trois canaux de guidage (10, 10a, 10b, 10c, 10d), ou plus, avec des sections transversales de canal de guidage différentes.

6. Dispositif (1) selon l'une quelconque des revendications 1 à 5, **caractérisé en ce que** l'élément de guidage (6) présente au moins un canal de guidage (10, 10a, 10b, 10c, 10d) avec deux ou trois extrémités d'entrée (11) ou parties de canal d'entrée (15), ou plus, qui se rejoignent en une partie de canal de sortie (16) et qui débouchent dans une extrémité de sortie (12) dudit au moins un canal de guidage (10, 10a, 10b, 10c, 10d).

7. Dispositif (1) selon l'une quelconque des revendications 1 à 6, **caractérisé en ce qu'**une ouverture d'engagement (17) destinée à recevoir ladite au moins une conduite creuse (3) est formée dans l'élément de guidage (6) à proximité de l'extrémité d'entrée (11) dudit au moins un canal de guidage (10, 10a, 10b, 10c, 10d), dans laquelle l'extrémité de sortie (8) de ladite au moins une conduite creuse (3) peut être ou est engagée, de préférence dans lequel un diamètre intérieur et/ou une section transversale intérieure d'entrée dudit au moins un canal de guidage (10, 10a, 10b, 10c, 10d), proche de l'extrémité de sortie (8) de la conduite creuse respective (3), correspond à un diamètre intérieur et/ou à une section transversale de sortie de ladite au moins une conduite creuse (3).

8. Dispositif (1) selon l'une quelconque des revendications 1 à 7, **caractérisé en ce qu'**un chanfrein d'entrée (19) est formé à une ouverture d'entrée (18) à une extrémité d'entrée (11) dudit au moins un canal de guidage (10, 10a, 10b, 10c, 10d).

9. Dispositif (1) selon l'une quelconque des revendications 1 à 8, **caractérisé en ce que** ladite au moins une conduite creuse (3) présente, en particulier à son extrémité de sortie (8), une section transversale ronde ou circulaire ou une section transversale avec un contour, en particulier une section transversale polygonale, de préférence dans lequel une ou l'ouverture d'entrée (18) dudit au moins un canal de guidage (10, 10a, 10b, 10c, 10d) et/ou au moins une partie de canal d'entrée (15) dudit au moins un canal de guidage (10, 10a, 10b, 10c, 10d) présente une section transversale correspondant à la section transversale de la conduite creuse (3).

10. Dispositif (1) selon l'une quelconque des revendications 1 à 9, **caractérisé en ce que** ladite au moins une conduite creuse (3) est un tuyau flexible, de préférence en un matériau flexible, ou une liaison par tube, de préférence en matière plastique ou en métal, en particulier en acier ou en acier allié.

11. Dispositif (1) selon l'une quelconque des revendications 1 à 10, **caractérisé en ce que** les trous (4) de la plaque de maintien de touffes (5) destinés à recevoir une touffe de poils façonnée dans la conduite creuse (3) et/ou dans ledit au moins un canal de guidage (10, 10a, 10b, 10c, 10d) sont profilés respectivement selon le contour de touffe désiré et/ou **en ce que** des bords des trous (4) de la plaque de maintien de touffes (5) tournés vers l'élément de guidage (6) sont chanfreinés.

12. Dispositif (1) selon l'une quelconque des revendications 1 à 11, **caractérisé en ce qu'**il est prévu comme plaque de maintien de touffes (5) une cassette à insérer dans un moule d'un outil de moulage par injection et/ou une plaquette de support ou une plaque de joint, qui peuvent être insérées dans une tête d'une brosse, en particulier d'une brosse à dents, et qui peuvent être assemblées à la brosse.

13. Dispositif (1) selon l'une quelconque des revendications 1 à 12, **caractérisé en ce que** le dispositif (1) présente un support (20) pour ladite au moins une conduite creuse (3) du dispositif de transport (2), en particulier dans lequel le support (20) est disposé sur l'élément de guidage (6) au moyen d'au moins un assemblage de soutien (21).

14. Dispositif (1) selon l'une quelconque des revendications 1 à 13, **caractérisé en ce que** le dispositif (1) présente une réserve de poils et un dispositif de prélèvement pour prélever des touffes de poils individuelles dans la réserve de poils et/ou un dispositif de transfert pour transférer des touffes de poils prélevées au dispositif de transport (2).

15. Dispositif (1) selon l'une quelconque des revendications 1 à 14, **caractérisé en ce que** le dispositif de transport (2) présente un nombre de conduites creuses (3) correspondant au nombre des trous (4) de la plaque de maintien de touffes (5) et/ou, que l'élément de guidage (6) présente un nombre d'extrémités de sortie (12) de canaux de guidage (10, 10a, 10b, 10c, 10d) correspondant au nombre de trous (4) de la plaque de maintien de touffes (5), en particulier un nombre de canaux de guidage (10, 10a, 10b, 10c, 10d) correspondant au nombre des trous (4) de la plaque de maintien de touffes (5).

16. Série de fabrication de dispositifs (1) pour la production de zones de poils pour des brosses, en particulier des brosses à dents, comprenant au moins deux dispositifs (1) selon l'une quelconque des revendications 1 à 15, dans laquelle les éléments de guidage (6) desdits au moins deux dispositifs (1) sont configurés différemment, en ce qui concerne leur constitution, en particulier en ce qui concerne le nombre de leurs canaux de guidage (10, 10a, 10b, 10c, 10d) et/ou le trajet de leurs canaux de guidage (10, 10a, 10b, 10c, 10d) et/ou la géométrie de la section transversale de leurs canaux de guidage (10, 10a, 10b, 10c, 10d), tandis que des interfaces de fixation (7) desdits au moins deux dispositifs (1) auxquelles les éléments de guidage (6) sont installés en position d'utilisation, sont réalisées de façon identique l'une à l'autre.

17. Procédé de production d'un dispositif (1) selon l'une quelconque des revendications 1 à 15, dans lequel on fabrique l'élément de guidage (6) du dispositif (1) d'abord au moyen d'un procédé de fabrication générative, en particulier on l'imprime au moyen d'un procédé d'impression en 3D, et on l'installe ensuite à une interface de fixation (7) du dispositif (1).
